# EUROPÄISCHE PATENTSCHRIFT

(11) **EP 1 695 009 B1**
(45) Veröffentlichungstag und Bekanntmachung des Hinweises auf die Patenterteilung: **14.01.2009**
(21) Anmeldenummer: 04789949.7
(22) Anmeldetag: 07.10.2004
(51) Int. Cl.: F23G 7/06, F23G 5/027

(54) **VERGASERHEIZKESSEL FÜR FESTE BRENNSTOFFE, INSBESONDERE FÜR STROHBALLEN, MIT OPTIMIERTEN ABGASWERTEN**
GASIFICATION BOILER FOR SOLID FUELS, IN PARTICULAR FOR BALES OF STRAW, WITH OPTIMISED EXHAUST GAS VALUES
CHAUDIERE A GAZEIFICATION POUR COMBUSTIBLES SOLIDES, EN PARTICULIER DES BOTTES DE PAILLE, PRESENTANT DES VALEURS D'ECHAPPEMENT OPTIMISEES

(30) Priorität: 16.10.2003 DE 10349365
(43) Veröffentlichungstag der Anmeldung: 30.08.2006
(73) Patentinhaber: Herlt, Christian, 17194 Vielist (DE)
(72) Erfinder: Herlt, Christian, 17194 Vielist (DE)
(74) Vertreter: Kietzmann, Manfred
(86) Internationale Anmeldenummer: PCT/DE2004/002240
(87) Internationale Veröffentlichungsnummer: WO 2005/040680

(56) Entgegenhaltungen:
- DE-A- 3 408 602
- DE-C- 3 718 022
- DE-C- 19 961 155

## Beschreibung

Die Erfindung betrifft einen Vergaserheizkessel für die Verbrennung von Festbrennstoffen, speziell Strohballen, für Heizzwecke und Warmwassererzeugung. Die Erfindung zeichnet sich durch eine optimale Verbrennung und Ascheabscheidung aus. Damit werden die vorgeschriebenen Abgaswerte sicher eingehalten.

### Stand der Technik

Das Prinzip der Brennstoffvergasung in einem Feuerraum und der Nachverbrennung in einem gesonderten Brennraum besitzt für stückige Brennstoffe wesentliche Vorteile. Das sind hauptsächlich eine weitgehende, saubere Verbrennung, damit geringe Umweltbelastung und eine hohe Energieausbeute. Die bekannten Ausführungen bestehen aus einem geschlossenen Brennstofffüllraum mit Fülltür, einer unteren Abbrand- und Vergasungszone, einem unteren Rost und Brenndüse mit einem darunter bzw. dahinterliegendem Brennraum, Luftzuführungen, Wärmetauscher und Ascheabscheider. Ein derartiger Heizkessel für Feststoffverbrennung ist beispielhaft in der DE OS 34 08 602 und DE PS 37 18 022 beschrieben. Zur Verbesserung der Verbrennung sind besondere Luft- und Brenngasführungen vorgeschlagen worden. Entsprechend der DE OS 3411822 hat der Füllschacht die Form eines Doppelkegels mit Gasabströmöffnungen und einen Brennringkanal in der Erweiterung. Damit soll ein gleichmäßiger Abbrand und einfacher Aufbau bewirkt werden.

In der DE PS 3617146 wird eine spezielle Luftzuführung für die Primärluft dargestellt, um eine gute Brenngas-Luftmischung zu erreichen. Das Gebläse ist auf der Fülltür montiert und führt Außenluft in drei Ebenen des Brennstoffschachtes zu. Die Lösung in der DE PS 3718022 enthält zwei Luftzuführungsebenen im Brennstoffschacht und eine zum Brennraum. Mit der Rückführung von Abgas soll eine besonders gute Vergasung erreicht werden.

Der Brennstoff Getreidestrohballen bewirkt besondere Anforderungen. Es besteht das Problem einer gleichmäßigen vergasung, die durch Verkohlung der äußeren Schichten behindert wird. Ein hoher Gehalt an unverbrannten Kleinbestandteilen und ein niedriger Ascheschmelzpunkt wirken sich ungünstig auf die Abgaswerte aus und verschmutzen die Wärmetauschflächen (DE OS 41 34 754).

### [Aufgabe der Erfindung]

Aufgabe der Erfindung ist es, die Verbrennung auch von Kleinteilen möglichst vollständig durchzuführen und die Asche annähernd vollständig bereits vor den Wärmetauschern aus dem Brenngas abzutrennen.

Gelöst wird diese Aufgabe durch die Merkmale des Anspruchs 1.

Gemäß Merkmal eins besitzt der Brennstoff- und Vergasungsraum seitlich neben dem mittig angeordneten Rost und dem Brennraum Vertiefungen. In diesen sammeln sich grobe Teilchen, während nur noch die Feinteile mit dem Brenngas in den Brennraum mitgeführt werden. Die groben Teile können in den Vertiefungen ausgasen und belasten den Brenngastrom nicht. Nach Abschluss der Verbrennung kann die verbleibende Asche dort entnommen werden.

Entsprechend Merkmal zwei ist an dem Ausgang des Brennraumes eine als zusätzliche Baueinheit ausgebildete, zylinderförmige, Brennkammer angeschlossen. Durch diese Nachbrennkammer wird die Verbrennungszeit erheblich verlängert, wodurch enthaltene Kleinteile und teiloxydierte Gase vollständig verbrennen. Die tangentiale Einleitung des Brenngases wirkt wie ein Zyklon, so dass sich am Boden weitere Asche sammelt. Diese kann durch einen Deckel entnommen werden.

Nach Merkmal drei ist an der Brennkammer eine als zusätzliche Baueinheit ausgebildeter, zylinderförmiger, Ascheabscheider angeschlossen. In diesem werden die restlichen Aschebestandteile aus dem Rauchgas entfernt. Der nachfolgend angeordnete Wärmetauscher wird somit nicht mehr mit Asche belastet.

Das Zusammenwirken der drei baulichen Merkmale bewirkt somit eine vollständigere Verbrennung, verbesserte Ascheabscheidung und damit geringere Abgasbelastung. Zusätzlich werden aber auch die Wartung und Lebensdauer des Wärmetauschers verbessert.

Spezielle Ausgestaltungen der Erfindung sind in den Unteransprüchen dargelegt.

### [Beispiele]

Nachfolgend wird die Erfindung an einem Beispiel erläutert.
Die Figur 1 zeigt einen Vergaserheizkessel in der Vorderansicht im Schnitt,
Figur 2 die Seitenansicht der gesamten Heizanlage im Schnitt und
Figur 3 eine Draufsicht der gesamten Heizanlage.

In einem Gehäuse ist ein Brennstoff- und Vergasungsraum 1 und darunter ein liegender, zylinderförmiger Brennraum 3 angeordnet. Eine Fülltür für den Strohballen und zwei Türen für die Ascheentnahme sind auf der Vorderseite befestigt. Am unteren Scheitel des Brennstoff- und Vergasungsraumes 1 ist ein Längsschlitz im Boden vorhanden, der sich über die ganze Tiefe erstreckt. In diesem ist ein Rost 2 eingelassen. Unterhalb des Rostes 2 befinden sich Gasdüsen, die in einem Brennraum 6 münden. Dieser besteht aus Rohrabschnitten aus Feuerbeton, die in einem Stahlrohr geführt sind.

Der Brennstoff- und Vergasungsraumes 1 besitzt parallel zum Rost 2 und Brennraum 3 Vertiefungen 4. Diese sind halbschalenförmig ausgebildet. Die Wandung besitzt im Endbereich jeweils eine Tür zu Ascheentnahme.

Der Heizkessel mit Brennstoff- und Vergasungsraumes 1 und Brennraum 3 ist als ein Baueinheit ausgeführt.

Die nachgeordnete Brennkammer 5, Ascheabscheider 6 und Wärmetauscher werden durch ein Gestell 10 zu einer weitere Baueinheit zusammengefasst.

Brennkammer 5 und Ascheabscheider 6 besitzen ein senkrecht stehendes, zylinderförmiges Gehäuse. Die Wände der Gehäuse sind isoliert, oben sind diese durch einen schalenförmigen Deckel verschlossen.

Im Ascheabscheider ist zentrisch im oberen Bereich ein Rohr und unterhalb ein kreisringförmiges Leitblech(8) so angebracht ist, dass zur Außenwandung eine ringförmige Öffnung für den Ascheniederschlag verbleibt.

Die sich anschließenden Wärmeaustauscher sind in einem senkrechten Rauchgasabzug angeordnet.

Die Verbrennungsgase besitzen durch ein Umluftgebläse im Brennstoff- und Vergasungsraumes 1 eine Rotationsbewegung. Die losen, schweren Teilchen des Brenngutes sammeln sich in den äußeren, seitlichen Vertiefungen 4 und brennen dort vollständig aus. Leichte Schwebteilchen werden mit dem Brenngastrom mitgerissen und spätestens in der Brennkammer 5 vollständig verbrannt. Im Ascheabscheider 6 erfolgt eine mehrfache Abtrennung der Asche. Bei der Gaseinströmung werden die Ascheteilchen an die Innenwandung gedrückt und fallen bei der Umlenkung durch das Leitblech 8 nach unten. Die Ascheentnahme erfolgt durch die oberen Deckel 7, 9 und eine Tür im Bodenbereich des Ascheabscheiders 6. Der so gereinigte Gasstrom wird über die Wärmetauscher geleitet.

### Verzeichnis der Bezugszeichen

- 1: Brennstoff- und Vergasungsraum
- 2: Rost
- 3: Brennraum
- 4: seitliche Vertiefung
- 5: Brennkammer
- 6: Ascheabscheider
- 7: Deckel Brennkammer
- 8: Leitblech
- 9: Deckel Ascheabscheider
- 10: Gestell

## Patentansprüche

1. Vergaserheizkessel für feste Brennstoffe, insbesondere für Strohballen, mit optimierten Abgaswerten und unterem Abbrand, bestehend aus einem mittels einer Fülltür verschließbaren Brennstoff- und Vergasungsraum (1) mit Luftzuführungen, einem unten angeordneten Rost (2), einem darunterliegenden Brennraum (3), und strömungstechnisch dahinter angeordneten Ascheabscheider (6), Wärmetauschflächen und Gebläse,
**dadurch gekennzeichnet, dass**
• der Brennstoff- und Vergasungsraum(1) seitlich neben dem mittig angeordneten Rost(2) und dem Brennraum(3) Vertiefungen(4) für Aschesammlung besitzt,
• an dem Ausgang des Brennraumes(3) eine als zusätzliche Baueinheit ausgebildete, zylinderförmige, Brennkammer(5) angeschlossen ist,
• und an der Brennkammer(5) eine als zusätzliche Baueinheit ausgebildeter, zylinderförmiger, Ascheabscheider(6) angeschlossen ist, der mit einem bekannten Wärmetauscher verbunden ist.

2. Vergaserheizkessel nach Anspruch 1, **dadurch gekennzeichnet,**
**dass** die unteren, seitlichen Vertiefungen(4) des Brennstoff- und Vergasungsraumes (1) halbschalenförmig ausgebildet sind und parallel zum Brennraum 3 verlaufen, und diesen je eine kleine Tür für den Ascheabzug zugeordnet ist.

3. Vergaserheizkessel nach Anspruch 1 und 2, **dadurch gekennzeichnet,**
**dass** die zylinderförmige Brennkammer(5) unten, tangential mit dem Ausgang des Brennraumes(3) verbunden ist, so dass das Brenngas wirbelförmig in diesem aufsteigt und dass die Brennkammer(5) durch einen Deckel(7) oben verschließbar ist.

4. Vergaserheizkessel nach Anspruch 1 bis 3, **dadurch gekennzeichnet,**
**dass** der zylinderförmige Ascheabscheider(6) oben tangential mit dem Ausgang der Brennkammer(5) verbunden ist und zentrisch ein Abzugrohr mit der Öffnung in etwa halber Höhe angeordnet ist.

5. Vergaserheizkessel nach Anspruch 4, **dadurch gekennzeichnet,**
**dass** unterhalb der Öffnung des Abzugrohres ein kreisringförmiges Leitblech(8) so angebracht ist, dass zur Außenwandung eine ringförmige Öffnung für den Ascheniederschlag verbleibt und dass der Ascheabscheider(6) durch einen Deckel(9) oben verschließbar ist.

6. Vergaserheizkessel nach Anspruch 1 bis 5, **dadurch gekennzeichnet,**
**dass** die zylinderförmige Brennkammer(5), der zylinderförmige Ascheabscheider(6) und der Wärmetauscher in einem Gestell(10) zu einer Baueinheit verbunden sind.

## Claims

1. A gasification boiler for solid fuels, in particular for bales of straw, with optimized exhaust gas values and burn-up at the bottom, comprising a fuel and gasification space (1) which can be closed by means of a filling door and has air feeds, a grating (2) arranged at the bottom, a combustion space (3) situated below it, and ash separator (6), heat exchange surfaces and fan arranged behind it in terms of flow, **characterized**
- **in that** the fuel and gasification space (1) has depressions (4) for collecting ash laterally next to the centrally arranged grating (2) and the combustion space (3),
- a cylindrical combustion chamber (5) designed as an additional constructional unit is connected to the outlet of the combustion space (3),
- and a cylindrical ash separator (6) which is designed as an additional constructional unit and is connected to a known heat exchanger is connected to the combustion chamber (5).

2. The gasification boiler as claimed in claim 1, **characterized in that** the lower, lateral depressions (4) of the fuel and gasification space (1) are of half-shell-shaped design and run parallel to the combustion space (3) and the latter is in each case assigned a small door for the removal of ash.

3. The gasification boiler as claimed in claims 1 and 2, **characterized in that** the cylindrical combustion chamber (5) is connected at the bottom tangentially to the outlet of the combustion space (3), so that the combustion gas rises therein in a swirling manner and **in that** the combustion chamber (5) can be closed at the top by a cover (7).

4. The gasification boiler as claimed in claims 1 to 3, **characterized in that** the cylindrical ash separator (6) is connected at the top tangentially to the outlet of the combustion chamber (5), and a flue pipe with the opening approximately halfway up is arranged centrally.

5. The gasification boiler as claimed in claim 4, **characterized in that** a circular baffle plate (8) is fitted below the opening of the flue pipe in such a manner that an annular opening for the depositing of ash remains from the outer wall, and **in that** the ash separator (6) can be closed at the top by a cover (9).

6. The gasification boiler as claimed in claims 1 to 5, **characterized in that** the cylindrical combustion chamber (5), the cylindrical ash separator (6) and the heat exchanger are connected in a framework (10) to form a constructional unit.

## Revendications

1. Chaudière de chauffage pour combustibles solide, en particulier pour des balles de paille, avec valeurs de gaz d'échappement optimisées et combustion inférieure, se composant d'une chambre de combustible et de gazéification (1), laquelle peut être fermée à l'aide d'une porte de chargement, avec arrivées d'air, une grille disposée en dessous (2), une chambre de combustion (3) se situant sous celle-ci et un collecteur de cendres (6), des surfaces d'échange de chaleur et une soufflante placés derrière, du point de vue de la technique des fluides,
**caractérisée en ce que**
- à côté de la chambre de combustion (3) et de la grille (2) située au milieu, la chambre de combustible et de gazéification (1) possède latéralement des cavités (4) pour la collecte des cendres,
- à la sortie de la chambre de combustion (3), une chambre de combustion (5) cylindrique formée comme unité de construction supplémentaire est raccordée,
- et, à la chambre de combustion (5), un collecteur de cendres (6) cylindrique formé comme unité de construction supplémentaire est raccordé, lequel est relié à un échangeur de chaleur connu.

2. Chaudière de chauffage selon la revendication 1, **caractérisée en ce que**
les cavités (4) inférieures latérales de la chambre de combustible et de gazéification (1) sont formées en demi-cuvette et s'étendent parallèlement à la chambre de combustion (3), et **en ce qu'**une petite porte est affectée à chacune de celles-ci, pour l'évacuation des cendres.

3. Chaudière de chauffage selon la revendication 1 ou 2, **caractérisée en ce que**
la chambre de combustion (5) cylindrique est reliée en bas de façon tangentielle avec la sortie de la chambre de combustion (3), de telle sorte que le gaz de combustion monte en tourbillonnant dans celle-ci et **en ce que** la chambre de combustion (5) peut être fermée en haut par un couvercle (7).

4. Chaudière de chauffage selon les revendications 1 à 3, **caractérisée en ce que**
le collecteur de cendres (6) cylindrique est relié en haut de façon tangentielle avec la sortie de la chambre de combustion (5) et **en ce qu'**un tuyau d'évacuation est disposé de façon centrale, avec l'ouverture environ à mi-hauteur.

5. Chaudière de chauffage selon la revendication 4, **caractérisée en ce que**
sous l'ouverture du tuyau d'évacuation, une tôle déflectrice (8) en forme de couronne circulaire est disposée de telle sorte qu'une ouverture circulaire reste sur la paroi extérieure pour la retombée de cendres et que le collecteur de cendres (6) puisse être fermé en haut par un couvercle (9).

6. Chaudière de chauffage selon les revendications 1 à 5, **caractérisée en ce que**
la chambre de combustion (5) cylindrique, le collecteur de cendres (6) cylindrique et l'échangeur de chaleur sont reliés sur un bâti (10) pour former une unité de construction.
